# EUROPÄISCHE PATENTSCHRIFT

(11) **EP 0 442 038 B1**
(45) Veröffentlichungstag und Bekanntmachung des Hinweises auf die Patenterteilung: **11.10.1995**
(21) Anmeldenummer: 90119865.5
(22) Anmeldetag: 17.10.1990
(51) Int. Cl.: B65H 19/22, B65H 19/28, B65H 19/30, B65H 19/26

(54) **Verfahren und Vorrichtung zum automatischen Wechseln einer vollen Wickelrolle gegen eine neue Wickelhülse**
Method and device for automatically replacing a full roll by a new winding core
Méthode et dispositif pour le remplacement automatique d'une bobine pleine par un nouveau noyau d'enroulement

(30) Priorität: 07.02.1990 DE 4003504
(43) Veröffentlichungstag der Anmeldung: 21.08.1991
(73) Patentinhaber: JAGENBERG Aktiengesellschaft, D-40476 Düsseldorf (DE)
(72) Erfinder: Dropczynski, Hartmut, W-4047 Dormagen 5 (DE); Urban, Ernst Günther, W-4040 Neuss 1 (DE)
(74) Vertreter: Thul, Hermann, Dipl.-Phys.

(56) Entgegenhaltungen:
- DE-U- 8 107 184
- GB-A- 2 065 081
- GB-A- 2 183 610
- GB-A- 2 188 911

## Beschreibung

Die Erfindung betrifft ein Verfahren zum automatischen Wechseln einer vollen Wickelrolle gegen eine neue Wickelhülse bei Tragwalzen-Wickelmaschinen und eine Tragwalzen-Wickelmaschine zur Durchführung des Verfahrens.

Bei Wickelmaschinen zum Aufwickeln von Materialbahnen, insbesondere von Papier- oder Kartonbahnen, ist man bestrebt, die durch einen Rollenwechsel bedingten Maschinenstillstandszeiten möglichst gering zu halten. Dabei muß gewährleistet sein, daß der beim Durchtrennen geschaffene neue Bahnanfang sicher an der neuen Wickelhülse befestigt wird.

Für einen automatisierten Rollenwechsel bei Tragwalzen-Wickelmaschinen ist aus der DE-OS 29 20 707 ein Verfahren bekannt, bei dem die zwischen den Tragwalzen hindurchgeführte Warenbahn während des Trennens durch Unterdruck an dem Umfang einer Tragwalze angesaugt wird. Das Durchtrennen der Bahn erfolgt mittels einer durch den Tragwalzenspalt hochfahrenden Trenneinrichtung, an deren Abreißklinge die Bahn beim Ausstoßen der vollen Wickelrolle abreißt. Dieses Verfahren ist nur bei leichten Papiersorten (bis ca. 120 g/m²) problemlos einsetzbar, bei schwereren Papiersorten bereitet das Durchtrennen der Bahn mit dem inaktiven Trennmesser und das Festhalten durch Unterdruck an der Tragwalze Probleme.

An Tragwalzen-Wickelmaschinen für schwerere Papiersorten ist aus der DE-OS 31 51 256 eine Vorrichtung bekannt, die aus einer um die Achse einer der Tragwalzen mittels Schwenkhebeln schwenkbaren baulichen Einheit aus einer Heft- und Schneidvorrichtung besteht. Die Schneidvorrichtung ist ein aktives, über die Bahnbreite bewegbares Messer, das die Bahn auf der Wickelhülse durchschneidet, wobei der neugebildete Warenbahnanfang an der Wickelhülse festgeheftet oder festgeklebt wird. Die Vorrichtung zum Durchschneiden und Anheften der Bahn ist konstruktiv sehr aufwendig und benötigt relativ viel Zeit.

Die GB-A- 2 188 911 beschreibt ein Verfahren zum automatischen Wechseln einer voffen Wickelrolle gegen eine neue Wickelhülse bei einer Tragwalzen-Wickelmaschine für Materialbahnen, bei dem die Bahn vor Erreichen der Tragwalze zunächst geschwächt, beiderseits der Schwächung ein Klebemittel aufgetragen und anschließend durch Erhöhung des Bahnzugs wegen einer Bremskraft die Bahn auf der Tragwalze durchgetrennt wird. Die Bahnenden haften aufgrund des in der Tragwalze herrschenden Unterdrucks an deren Oberfläche bis sie die Wickelrolle erreicht haben und mit dieser verkleben. Die neugeschaffenen Bahnanfänge bleiben bei dieser Bewegung gebremst, so daß die Tragwalze unter dem angesaugten Bahnanfang durchdreht bis nach dem Entladen der Wickelrollen und Lösen der Bremse der neue Bahnanfang von der Tragwalze zu den Wickelhülsen transportiert und angeklebt wird. Es wird in diesen Dokument auch offenbart, daß anstatt einer auch zwei Tragwalzen vorgesehen werden können. Außerdem ist in diesem Dokument ebenfalls eine Vorrichtung zum Durchführen des Verfahrens offenbart.

Der Erfindung liegt die Aufgabe zugrunde, ein Verfahren bereitzustellen, das bei Tragwalzen-Wickelmaschinen auch beim Aufwickeln von schweren Papiersorten (größer 120 g/m²) für einen möglichst schnellen und zuverlässigen Rollenwechsel eingesetzt werden kann.

Diese Aufgabe wird mit den Merkmalen des Patentanspruchs 1 gelöst. Als wesentlicher weiterer Vorteil tritt hinzu, daß es möglich ist, Tragwalzen-Wickelmaschinen mit Rollenwechselvorrichtungen für leichte Papiersorten - wie in der DE-OS 29 20 707 und DE-OS 29 48 877 beschrieben - so aus- oder nachzurüsten, daß sie zusätzlich schwere Papiersorten verarbeiten können. Die so aus- oder nachgerüsteten Tragwalzen-Wickelmaschinen können somit Papier- oder Kartonbahnen des gesamten Flächengewichtsbereichs verarbeiten, wobei auch bei der Verarbeitung von schweren Papiersorten die bekannt kürzeren Rollenwechselzeiten von leichten Papiersorten annähernd erreicht werden.

Während Patentanspruch 2 eine besonders vorteilhafte Variante eines Verfahrens nach Anspruch 1 enthält sind in den Ansprüchen 3 bis 5 Tragwalzen-Wickelmaschinen zur Durchführung des erfindungsgemäßen Verfahrens beansprucht.

Die besonders vorteilhafte Ausgestaltung nach Anspruch 5 ermöglicht die Verarbeitung von Papier- oder Kartonbahnen des gesamten Flächengewichtsbereichs bei sehr geringen Stillstandszeiten für einen Rollenwechsel.

Nachfolgend wird die Erfindung anhand eines vereinfacht dargestellten Ausführungsbeispiels einer Tragwalzen-Wickelmaschine beschrieben.
- Fig. 1: zeigt grob schematisch eine Seitenansicht einer Tragwalzen-Wickelmaschine, wobei der Rollenwechsel bei schweren Papiersorten durchgezogen, bei leichten Papiersorten gestrichelt gezeichnet ist.

Die Tragwalzen-Wickelmaschine weist zwei angetriebene Tragwalzen 1, 2 auf, zwischen denen ein Walzenbett 3 ausgebildet ist, in dem die Wickelrollen 4 während des Aufwickelns auf den Tragwalzen 1, 2 aufliegen. Die in Längsrichtung in Einzelbahnen aufgeteilte Materialbahn 5, vorzugsweise eine Papier- oder Kartonbahn, wird von unten, von der Tragwalze 1 umgelenkt, zwischen den Tragwalzen 1, 2 in das Walzenbett 3 geführt und auf fluchtend aufgereihte Hülsen gewickelt. Derartige Doppeltragwalzen-Wickelmaschinen sind vielfach bekannt und z. B. in der DE-OS 32 07 461 beschrieben, so daß auf Einzelteile, soweit sie nicht die Erfindung betreffen, nicht eingegangen wird.

Die umschlungene Tragwalze 1 ist als Saugwalze ausgebildet, sie kann zum Festhalten der Bahn 5 mit Unterdruck beaufschlagt werden. Im Bereich zwischen den beiden Tragwalzen 1, 2 ist eine maschinenbreite heb- und senkbare Stütze 6 angeordnet, die an ihrem oberen Ende ein in Richtung zur Tragwalze 1 klappbares, sich über die gesamte Arbeitsbreite erstreckendes Trennmesser 7 trägt, das so durch den Spalt zwischen den Tragwalzen 1,2 bis in den oberen Zwickel zwischen den beiden Tragwalzen 1, 2 (Walzenbett 3) bewegt und zugleich in eine das Aufwickeln nicht störende Position abgesenkt werden kann. Unterhalb des Gelenks des Trennmessers 7 sind an der Stütze 6 über die Arbeitsbreite eine Vielzahl Rollen 8 freidrehend und federnd so gelagert, daß sie in einer Position etwas oberhalb der engsten Stelle zwischen den beiden Tragwalzen 1, 2 am Umfang der Tragwalze 1 anliegen.

An der Einlaufseite, kurz bevor die Bahn 5 die Tragwalze 1 berührt, sind eine Perforiereinrichtung 10 und beidseits von dieser zwei Klebebandspender 11, 12 angeordnet. Die Perforiereinrichtung 10 besteht aus einem gezahnten, sich über die Arbeitsbreite erstreckenden Messer, das in die Nut eines auf der anderen Bahnseite angeordneten Gegenhalters 13 einfahrbar ist. Der Gegenhalter 13 weist neben der Nut Abstützflächen für die Bahn 5 auf, damit diese beim Perforieren und Auftragen der doppelseitig klebenden Klebebänder nicht ausweichen kann. Im vorliegenden Ausführungsbeispiel sind zu beiden Seiten der Perforiereinrichtung 10 Klebebandspender 11, 12 für schmale Klebebänder, die quer über die Bahn 5 geklebt werden, angeordnet. Alternativ dazu ist es ebenfalls möglich, ein breites, doppelseitig klebendes Klebeband zunächst aufzutragen und anschließend die Bahn 5 mittels der Perforiereinrichtung 10 durch das breite Klebeband hindurch zu schwächen.

Nach einer anderen Ausführungsform (- in Fig. 1 gestrichelt gezeichnet - ) sind quer über die Arbeitsbreite eine Vielzahl von Klebebandspendern 11.1 angeordnet, die ihre Klebebänder in Bahnlaufrichtung abgeben. Dies hat den Vorteil, daß das Anbringen der Klebebänder mittels der bewegten Bahn erfolgen kann. Die Stillstandszeit der Wickelmaschine läßt sich so weiter verkürzen, falls der Klebebandauftrag beim Wiederanfahren der Maschine nach dem Perforieren durchgeführt wird.

Zum Ausstoßen der vollen Wickelrollen 4 dient eine um die Tragwalze 1 schwenkbare Ausstoßrolle 14, die an seitlichen, um die Achse der Tragwalze 1 schwenkbaren Schwenkarmen 14.1 frei drehbar gelagert ist. Konstruktiv vorteilhaft läßt sich der Gegenhalter 13 unten an den Schwenkarmen 14.1 befestigen, so daß er durch Abschwenken der Ausstoßrolle 14 gegen die Bahn 5 bewegt werden kann. Auf bekannte Weise ist an den Schwenkarmen 14.1 im Bereich zwischen Ausstoßrolle 14 und Tragwalze 1 eine Hülseneinlegeeinrichtung 15 befestigt, z. B. eine Hülsenzange oder eine Hülsenrinne, mit der ein Satz neuer Hülsen 16 in das Walzenbett 3 eingelegt werden kann. Alternativ kann die Hülseneinlegeeinrichtung 17 auch auf bekannte Weise getrennt von der Ausstoßrolle 14 an um die Tragwalze 2 schwenkbaren Schwenkarmen 17.1 befestigt sein, um einen Satz neuer Hülsen 16 über die Tragwalze 2 in das Walzenbett 3 einzulegen. Ebenso ist es möglich, eine Wickelmaschine mit beiden Hülseneinlegeeinrichtungen 15, 17 zu versehen. Dann dient die um die Tragwalze 1 schwenkende Einrichtung 15 zum Einlegen von Hülsen mit kleinem Durchmesser, die Einrichtung 17 zum Einlegen von Hülsen mit großem Durchmesser.

Beim Aufwickeln von schweren Papiersorten wird der Rollenwechsel wie folgt durchgeführt:
Wenn die Wickelrolle 4 eine vorgegebene Bahnlänge oder einen vorgegebenen Durchmesser erreicht hat, wird die Tragwalzen-Wickelmaschine angehalten; d. h. die Antriebe der Tragwalzen 1, 2 werden abgebremst. Die Bahn 5 kommt durch die Bremskraft, die von der nicht dargstellten Abrolleinrichtung aufgebracht wird, unter Bahnzug zum Stehen. Im Bereich vor der umschlungenen Tragwalze 1 werden nun quer über die Breite der Bahn 5 zwei nebeneinanderliegende doppelseitig klebende Klebebänder von den Klebebandspendern 11, 12 aufgebracht. Gleichzeitig oder direkt anschließend wird die Materialbahn 5 mit der Perforiereinrichtung 10 über ihre gesamte Breite geschwächt. Der Grad der Schwächung wird in Abhängigkeit von der Materialsorte eingestellt, so daß die benötigte Kraft zum Trennen der Bahn 5 unabhängig von der Materialsorte immer annähernd gleich groß ist. Anschließend wird die Maschine wieder gestartet, bis die geschwächte Bahnstelle mit den beiden Klebstreifen 18, 19 sich im Walzenbett 3, jedoch noch unterhalb der Berührungslinie der noch einzulegenden neuen Hülsen 16 an der Tragwalze 1 befindet. Dort wird die Bahn 5 wieder abgestoppt und die Bremse an der Abrollvorrichtung wird arretiert, so daß die Bahn 5 mit maximaler Kraft zurückgehalten wird. Gleichfalls wird die Stütze 6 hochgefahren, so daß die Rollen 8 die Bahn 5 mit kurzem Abstand unterhalb der geschwächten Stelle auf der Tragwalze 1 halten. Bei dieser Verfahrensweise wird das Trennmesser 7 nicht benutzt, daher auch nicht in Richtung zur Tragwalze 1 geklappt.

Falls erforderlich, kann das Halten der Bahn 5 auf der Tragwalze 1 durch Beaufschlagen mit Unterdruck unterstützt werden.

Anschließend wird die volle Wickelrolle 4 mit der Ausstoßrolle 14 etwas angehoben und die Tragwalze 2 in Richtung des Pfeils 20 gegen den Uhrzeigersinn angetrieben. Sie dreht die Rolle 4 somit im Uhrzeigersinn (Pfeil 21), es wird so auf die geschwächte Bahnstelle ein Zug ausgeübt, der zum Durchtrennen der Bahn 5 an dieser Stelle führt. Die Wickelrolle 4 wird solange gedreht, bis das sich am Bahnende befindliche Klebeband 18 durch den Spalt zwischen der Ausstoßrolle 14 und der Wickelrolle 4 gezwängt wurde, so daß das Ende der Bahn 5 fest mit der Wickelrolle 4 verbunden ist. Anschließend wird die Ausstoßrolle 14 weiter in Richtung zur Tragwalze 2 geschwenkt und so die volle Wickelrolle 4 aus dem Walzenbett 3 ausgestoßen. Entweder gleichzeitig - mittels der Hülseneinlegevorrichtung 15 - oder anschließend - mittels der Hülseneinlegevorrichtung 17 - wird ein Satz neuer Hülsen 16 in das Walzenbett 3 eingelegt. Nach dem Auflegen der Druckwalze 22 werden die Tragwalzen 1, 2 erneut in Bewegung gesetzt, um den neugeschaffenen Bahnanfang mit dem Klebestreifen 19 in Kontakt mit den Hülsen 16 zu bringen. Nachdem der Bahnanfang mit dem Klebeband 19 den Spalt zwischen den Hülsen 16 und der Tragwalze 1 durchlaufen hat und so eine haltbare Klebeverbindung der Bahn 5 mit den Hülsen 16 hergestellt wurde, wird die Stütze 6 mit der Rolle 8 in eine nicht störende Position abgesenkt und die Tragwalzen-Wickelmaschine kann auf volle Wickelgeschwindigkeit beschleunigt werden.
Es ist auch möglich, vor dem Ausstoßen der vollen Rolle 4 ohne Anheben der Wickelrolle 4 zum Durchtrennen der Bahn beide Tragwalzen 1, 2 anzutreiben. Die Klebeverbindung des Endes der Bahn 5 mit der Wickelrolle 4 wird dann beim Durchlauf des Klebebandes 18 durch den Spalt zwischen der Tragwalze 1 und der Wickelrolle 4 erzeugt. Diese Verfahrensweise hat jedoch den Nachteil, daß sich die Tragwalze 1 unter der von den Rollen 8 gehaltenen Bahn 5 durchdrehen muß und ein Zeitverlust durch ein zusätzliches Starten der Maschine auftritt.

Beim Aufwickeln von leichten Papiersorten wird ein Rollenwechsel entsprechend, jedoch mit folgenden Änderungen durchgeführt:
Da bei leichten Papiersorten eine Schwächung der Bahn 5 nicht erforderlich ist, bleibt die Perforiereinrichtung 10 inaktiv. Falls das Bahnende an der vollen Wickelrolle 4 angeklebt werden soll, kann mit den Klebebandspendern 11 oder 12 ein Klebeband 18.1 angebracht werden. Dies erfolgt vorteilhafterweise während des Auslaufens der Maschine, während sie für den Trennvorgang abgestoppt wird. Der Bremsvorgang ist so gesteuert, daß sich nach dem Anhalten das Klebeband 18.1 im Walzenbett 3 oberhalb der Arbeitsposition 7.1 des Trennmessers 7 befindet. Zum Durchtrennen der Bahn wird die Stütze 6 so weit durch den Spalt zwischen den beiden Tragwalzen 1, 2 hochgefahren, daß sich nach dem Trennen ein ausreichend langer Bahnanfang im Tragwalzenbett 3 befindet, um den Satz neuer Hülsen 16 problemlos anzuwickeln.

Die Stütze 6 wird dabei so weit hochgefahren, daß die Rollen 8 die Tragwalze 1 nicht mehr berühren. Die Bahn 5 wird ausschließlich von dem Unterdruck in der Tragwalze 1 auf deren Oberfläche gehalten. Zum Trennen der Bahn schwenkt das Messer 7 in Richtung zur Tragwalze 1, wobei um Beschädigungen zu vermeiden, ein geringer Abstand eingehalten wird. Das Durchtrennen der Bahn 5 erfolgt durch Ausstoßen der vollen Wickelrolle 4 über die Tragwalze 2 mittels der Ausstoßrolle 14, dabei wirkt das Trennmesser 7 als passive Abreißkante.
Nach dem Ausstoßen der vollen Wickelrolle 4 wird die Stütze 6 mit dem Trennmesser 7 wieder abgesenkt und ein Satz neuer Hülsen 16 eingelegt. An den Hülsen 16 sind auf bekannte Weise Klebebänder oder Leimspuren angebracht, um den neugeschaffenen Bahnanfang an ihnen zu befestigen. Das Anwickeln des Bahnanfangs an den Hülsen 16 erfolgt nach Aufsetzen der Druckwalze 22 automatisch beim Wiederanfahren der Tragwalzenmaschine durch Drehung der beiden Tragwalzen 1, 2.

## Patentansprüche

1. Verfahren zum automatischen Wechseln einer vollen Wickelrolle (4) gegen eine neue Wickelhülse (16) bei einer Tragwalzen-Wickelmaschine mit zwei angetriebenen Tragwalzen (1, 2) für Materialbahnen (5), bei dem die Bahn (5) von der ersten Tragwalze (1) umgelenkt von unten durch den Tragwalzenspalt in das Walzenbett (3) geführt wird, mit folgenden Schritten:
- die Materialbahn (5) wird angehalten und im Stillstand im Bereich vor der ersten Tragwalze (1) geschwächt,
- beiderseits der Schwächung wird ein Klebemittel aufgetragen,
- anschließend wird die geschwächte Stelle in das Walzenbett (3) bewegt und dort unterhalb der Berührungslinie der leeren Wickelhülse (16) an der ersten Tragwalze (1) angehalten,
- der neu zu schaffende Bahnanfang wird an der umschlungenen ersten Tragwalze (1) festgehalten,
- anschließend wird durch Erhöhung des Bahnzugs gegen eine Bremskraft die Bahn (5) durchgetrennt und durch Drehen der vollen Wickelrolle (4) mittels der nicht umschlungenen zweiten Tragwalze (2) das Bahnende an der vollen Wickelrolle (4) festgeklebt,
- danach wird die volle Wickelrolle (4) aus dem Walzenbett (3) entfernt, und
- nach Einlegen einer neuen Wickelhülse (16) wird diese durch Drehen der beiden Tragwalzen (1, 2) mit dem neuen Bahnanfang verklebt.

2. Verfahren nach Anspruch 1, **dadurch gekennzeichnet,** daß vor dem Durchtrennen der Bahn (5) die volle Wickelrolle (4) mittels einer Ausstoßrolle (14) von der umschlungenen ersten Tragwalze (1) angehoben und nach Durchlauf des Bahnendes durch den Spalt zwischen Wickelrolle (4) und Ausstoßrolle (14) von dieser über die nicht umschlungene zweite Tragwalze (2) aus dem Walzenbett (3) ausgestoßen wird.

3. Tragwalzen-Wickelmaschine zur Durchführung des Verfahrens nach Anspruch 1 oder 2, **gekennzeichnet durch**
- zwei angetriebene Tragwalzen (1, 2), zwischen denen ein Walzenbett (3) ausgebildet ist, wobei die Materialbahn (5) von der ersten Tragwalze (1) umgelenkt von unten durch den Spalt zwischen den beiden Tragwalzen (1, 2) geführt wird,
- eine Ausstoßvorrichtung (14) zum Anheben und Ausstoßen der vollen Wickelrollen (4) aus dem Walzenbett (3),
- eine Perforiervorrichtung (10), die vor der ersten Tragwalze (1) angeordnet ist, und eine Einrichtung zum Auftragen eines Klebemittels (11, 12),
- eine Einrichtung zum Halten der Bahn (5) unterhalb der perforierten Stelle auf der ersten Tragwalze (1) im umschlungenen Bereich, und
- eine Einrichtung (15 bzw. 17) zum Einlegen neuer Hülsen (16) in das Walzenbett (3).

4. Tragwalzen-Wickelmaschine nach Anspruch 3, **gekennzeichnet durch** an einer Stütze (6) federnd und frei drehbar gelagerte Rollen (8) als Halteeinrichtung, die durch den Spalt zwischen den Tragwalzen (1, 2) in den Bereich des Walzenbetts (3) hochbewegbar sind.

5. Tragwalzen-Wickelmaschine nach Anspruch 4, **dadurch gekennzeichnet,** daß die umschlungene erste Tragwalze (1) als Saugwalze ausgebildet ist und daß an der Stütze (6) oberhalb der Rollen (8) ein in Richtung zur ersten Tragwalze (1) klappbares Trennmesser (7) angelenkt sind, das als Abreißkante für die Materialbahn (5) dient.

## Claims

1. Method for automatically replacing a full roll (4) by a new winding core (16) in a carrier roll winding machine having two driven carrier rolls (1, 2) for material webs (5), in which the web (5), deflected by the first carrier roll (1), is led from below through the carrier roll gap into the roll bed (3), the method having the following steps:
- the material web (5) is stopped and, when at a standstill, is weakened in the region before the first carrier roll (1),
- an adhesive is applied on both sides of the weakening,
- the weakened place is subsequently moved into the roll bed (3) and stopped there underneath the line of contact of the empty winding core (16) on the first carrier roll (1),
- the web start which is to be newly produced is held fast on the wrapped-around first carrier roll (1),
- subsequently, by increasing the web tension counter to a braking force, the web (5) is severed and, by rotating the full roll (4) by means of the non-wrapped-around second carrier roll (2), the web end is stuck fast to the full roll (4),
- the full roll (4) is subsequently removed from the roll bed (3) and
- after the insertion of a new winding core (16), this is stuck to the new web start by rotating both the carrier rolls (1, 2).

2. Method according to Claim 1, characterized in that before severing the web (5), the full roll (4) is lifted from the wrapped-around first carrier roll (1) by means of an ejection roll (14) and, after the passage of the web end through the gap between wound roll (4) and ejection roll (14), is ejected by the latter out of the roll bed (3) over the non-wrapped-around second carrier roll (2).

3. Carrier roll winding machine for carrying out the method according to Claim 1 or 2, characterized by
- two driven carrier rolls (1, 2), between which a roll bed (3) is formed, the material web (5), deflected by the first carrier roll (1), being guided from below through the gap between the two carrier rolls (1, 2),
- an ejection device (14) for lifting and ejecting the full rolls (4) out of the roll bed (3),
- a perforating device (10), which is arranged before the first carrier roll (1), and a device for applying an adhesive (11, 12),
- a device for holding the web (5), underneath the perforated place, on the first carrier roll (1) in the wrapped-around region, and
- a device (15 or 17) for the insertion of new cores (16) into the roll bed (3).

4. Carrier roll winding machine according to Claim 3, characterized by rollers (8) as a holding device, which are supported on a support (6) resiliently and freely rotatably and can be moved up through the gap between the carrier rolls (1, 2) into the region of the roll bed (3).

5. Carrier roll winding machine according to Claim 4, characterized in that the wrapped-around first carrier roll (1) is designed as a suction roll and in that a severing knife (7) which can be folded in the direction towards the first carrier roll (1) is articulated on the support (6) above the rollers (8), the severing knife (7) serving as a tearing edge for the material web (5).

## Revendications

1. Procédé pour le remplacement automatique d'une bobine pleine (4) par un nouveau noyau d'enroulement (16) dans une enrouleuse à cylindres porteurs avec deux cylindres porteurs motorisés (1, 2) pour des bandes de matière (5), dans lequel la bande (5) déviée par le premier cylindre porteur (1) est guidée par le bas à travers l'intervalle entre les cylindres porteurs dans le lit (3), avec les opérations suivantes :
- la bande de matière (5) est maintenue et affaiblie à l'arrêt dans la région située avant le premier cylindre porteur (1),
- un agent adhésif est appliqué de part et d'autre de l'affaiblissement,
- ensuite, la zone affaiblie est déplacée dans le lit (3) et elle y est maintenue sous la ligne de contact du noyau d'enroulement vide (16) avec le premier cylindre porteur (1),
- le début de bande à créer nouvellement est maintenu sur le premier cylindre porteur (1) embrassé,
- ensuite la bande (5) est séparée par un accroissement de la traction de la bande contre une force de freinage et l'extrémité de la bande est collée à la bobine pleine (4) par rotation de la bobine pleine (4) au moyen du second cylindre porteur (2) non embrassé,
- ensuite la bobine pleine (4) est retirée du lit (3), et
- après le placement d'un nouveau noyau d'enroulement (16), celui-ci est collé au nouveau début de bande par rotation des deux cylindres porteurs (1, 2).

2. Procédé suivant la revendication 1, caractérisé en ce qu'avant la séparation de la bande (5), la bobine pleine (4) est soulevée du premier cylindre porteur (1) embrassé au moyen d'un cylindre d'éjection (14) et elle est, après passage de l'extrémité de la bande à travers l'intervalle entre la bobine (4) et le cylindre d'éjection (14), éjectée par ce dernier hors du lit (3) au-dessus du second cylindre porteur (2) non embrassé.

3. Enrouleuse à cylindres porteurs pour la mise en oeuvre du procédé suivant la revendication 1 ou 2, caractérisée par
- deux cylindres porteurs motorisés (1, 2), entre lesquels est formé un lit (3), dans laquelle la bande de matière (5) déviée par le premier cylindre porteur (1) est guidée par le bas à travers l'intervalle entre les deux cylindres porteurs (1, 2) dans le lit (3),
- un dispositif d'éjection (14) pour soulever et éjecter la bobine pleine (4) hors du lit (3),
- un dispositif de perforation (10), qui est disposé avant le premier cylindre porteur (1), et un dispositif pour appliquer un agent adhésif (11, 12),
- un dispositif pour maintenir la bande (5), sous la zone perforée, sur le premier cylindre porteur (1) dans la région embrassée, et
- un dispositif (15 respectivement 17) pour placer des nouveaux noyaux (16) dans le lit (3).

4. Enrouleuse à cylindres porteurs suivant la revendication 3, caractérisée par des cylindres (8) montés de façon flottante et libre sur un support (6), en guise de dispositif de maintien, qui peuvent être remontés à travers l'intervalle entre les cylindres porteurs (1, 2) dans la région du lit (3).

5. Enrouleuse à cylindres porteurs suivant la revendication 4, caractérisée en ce que le premier cylindre porteur (1) embrassé est constitué par un cylindre aspirant et en ce que, sur le support (6) au-dessus des cylindres (8), est articulé un couteau (7), rabattable en direction du premier cylindre porteur (1), qui sert d'arête de séparation pour la bande de matière (5).
